# EUROPÄISCHE PATENTSCHRIFT

(11) **EP 0 103 651 B1**
(45) Veröffentlichungstag und Bekanntmachung des Hinweises auf die Patenterteilung: **25.03.1987**
(21) Anmeldenummer: 82108584.2
(22) Anmeldetag: 17.09.1982
(51) Int. Cl.: F23D 14/22, B23K 7/00

(54) **Kurzdüse zum Brennschneiden oder Flämmen**
Short tip for flame cutting or flame priming
Buse courte pour oxycoupage au chalumeau ou décapage à la flamme

(43) Veröffentlichungstag der Anmeldung: 28.03.1984
(73) Patentinhaber: AUTE Gesellschaft für autogene Technik mbH, CH-8029 Zürich (CH)
(72) Erfinder: Lotz, Horst K., D-6238 Hofheim-Wallau (DE)
(74) Vertreter: Blumbach Weser Bergen Kramer

## Beschreibung

Die Erfindung betrifft eine runde oder flache Kurzdüse zum Brennschneiden oder Flämmen von Werkstücken aus Stahl oder dergleichen mit einem Zuführkanal für den Schneid- oder Flämmsauerstoff und mindestens einem, vorzugsweise zwei symmetrisch zur Mittelachse oder Mittelebene des Zuführungskanals angeordneten Ring bzw. Ringen oder beidseitigen Reihen von Heizmischbohrungen, wobei von ringförmigen bzw. an jeder Seite der Düse verlaufenden Verteilerkanälen für Heizgas und Heizsauerstoff Dosierungsbohrungen mit einem Dosierquerschnitt abgehen und in die Heizmischbohrungen mit einem Mischquerschnitt einmünden.

Es sind bereits Düsen verschiedener Art bekannt, bei denen in runder Ausführung ein mittiger Zuführungskanal für den Schneidsauerstoff vorgesehen ist oder bei einer flachen Ausführungsform in der Mitte der Flämmsauerstoff austritt. Bei einer runden Düse ist es bekannt, um einen mittigen Zuführungskanal für den Sauerstoff ringförmig Heizbohrungen anzuordnen (DE-A-25 47 475). An eine solche runde Düse, wie auch in flacher Ausführungsform, werden die verschiedensten Anforderungen gestellt, denen bisher jedoch nur unbefriedigend entsprochen werden konnte. So ist beispielsweise bei einer Düse zum Schneiden eine hohe Schneidgeschwindigkeit bei einer kleinen Schneidfuge erwünscht. Die bekannten Düsen sind gewöhnlich nach der einen oder anderen Richtung hin optimiert oder auf bestimmte Betriebsbedingungen ausgerichtet.

Grundsätzlich wurde für das Starkschneiden ein großer Querschnitt vorgesehen wegen der erforderlichen Mengen an Schneidsauerstoff, der mit ausreichend hoher Geschwindigkeit zuzuführen ist. Davon ausgehend wurden Düsen entwickelt, bei denen der Zuführungskanal für den Schneidsauerstoff im Sinne von Lavaldüsen mit einer allmählich sich aufbauenden und wieder abnehmenden Verengung ausgestattet ist (DE-A-26 33 719). Auch bei einer anderen bekannt gewordenen Ausführungsform wird eine Verengung des Sauerstoffzuführkanals durch einen allmählichen Übergang erzielt (US-A-3 788 558). Damit soll eine Gasströmung erreicht werden, bei der möglichst weitgehend ein Druckverlust vermieden wird.

Der Erfindung liegt demgegenüber die Aufgabe zugrunde, eine Kurzdüse zum thermochemischen Bearbeiten von Stahl oder dergleichen verfügbar zu machen, die bei einer optimalen Ausgestaltung des Heizsystems und insbesondere des Zuführungskanals für den Schneid- oder Flämmsauerstoff bei einer Einsparung von Material und des Gasverbrauchs verbessert ist und eine günstigere Fertigung erlaubt.

Die Erfindung besteht bei einer Kurzdüse der eingangs genannten Art darin, daß der Zuführungskanal einen Eingangsabschnitt mit einer scharfen, plötzlichen, fast übergangslosen Verengung in einem Mittelabschnitt auf einen Dosierquerschnitt von 1 bis 4 mm Durchmesser bzw. Höhe bei geringer Länge von weniger als 10 mm und einen daran anschließenden Ausgangsabschnitt mit gleichmäßiger oder mehrstufiger Erweiterung auf eine Austrittsweise von 2 bis 6 mm aufweist.

Damit wird eine Druck/Geschwindigkeits-Umwandlung durch eine plötzliche Querschnittsänderung erzeugt. Der dabei auftretende große Stoß- bzw. Energieverlust wird jedoch durch den geringen Reibungsverlust der Kurzdüse im Vergleich zu dem Reibungsverlust in einer laminaren langen Bohrung weitgehend kompensiert.

Eine vorteilhafte Ausbildung besteht darin, daß mindestens ein Ring bzw. mindestens je Seite eine Reihe Heizmischbohrungen unter einem Winkel schräg zum Zuführungskanal verläuft.

In zweckmäßiger Weise ist vorgesehen, daß bei der Anordnung von zwei Ringen Heizmischbohrungen bzw. je Seite zwei Reihen von Heizmischbohrungen der außen liegende Ring bzw. die außen liegenden Reihen schräg und der innen liegende Ring bzw. die innen liegenden Reihen parallel zum Zuführungskanal geführt sind. Dabei besteht eine vorteilhafte Ausbildung darin, daß von den Verteilerkanälen im Bereich der Dosierbohrungen Verbindungsbohrungen mit einem Dosierquerschnitt zu den Heizmischbohrungen des benachbarten Rings bzw. der benachbarten Reihe verlaufen.

In vorteilhafter Weise verlaufen die außenliegenden Heizmischbohrungen unter einem Winkel von 4 bis 5° zur Düsenachse.

Die gesamte Länge des Düsengrundkörpers beträgt dabei etwa 30 mm.

Weitere vorteilhafte und zweckmäßige Einzelheiten und Weiterbildungen sind in den Unteransprüchen gekennzeichnet.

Mit dieser Düse wird nicht nur eine bemerkenswert günstige Heizung, sondern auch eine verbesserte Stabilität des Heizstrahls erreicht. Das macht es zunächst möglich, daß ein hoher Düsenabstand gewählt werden kann, wodurch der Verschleiß verringert und die Lebensdauer der Düse wesentlich erhöht wird. Die Düse ermöglicht beim Schneidvorgang ein fliegendes Anschneiden bei einer kurzen Erwärmungszeit und eine hohe Schneidgeschwindigkeit. Das bedeutet nicht nur eine Zeitersparnis, sondern Zusatz-. maßnahmen, wie Eisenpulver, Zündräder oder Vorheizbrenner, sind überflüssig, und bei der Düse ist auch die Kantenlage kein Problem mehr. Beim Flämmen wird aufgrund der schnellen Anheizzeit eine wesentliche Erhöhung der Lebensdauer erreicht, da die Düse einer Wärmestrahlung beim Anheizen über eine längere Zeit nicht ausgesetzt ist, und der gesamte Flämmvorgang erfährt eine gute Unterstützung. Der stabile Gasstrahl bewirkt beim Flämmen eine sehr gute überfläche des Werkstücks und sorgt beim Brennschneiden für einen geringen Materialspalt bei einer hohen Schneidgeschwindigkeit.

Die erfindungsgemäße Düse soll nachstehend anhand von Ausführungsbeispielen unter Bezugnahme auf die Zeichnung näher erläutert werden, wobei gleiche Bezugszahlen sich auf entsprechende Teile bzw. Merkmale in den beiden Figuren beziehen.

In der Zeichnung zeigen :
Figur 1 eine Düse in ihrer Ausführungsform zum Brennschneiden, teilweise im Schnitt ; und
Figur 2 eine entsprechende Düse nach Fig. 1 in ihrer Ausführungsform zum Flämmen, ebenfalls teilweise im Schnitt.

In Fig. 1 ist eine Kurzdüse zum Schneiden dargestellt. In dem Düsenkörper 1, der eine Grundkörperlänge L von 30 cm aufweist, ist mittig ein Schneidsauerstoff-Zuführkanal 2 vorgesehen, der von parallel verlaufenden Mischbrenngasbohrungen 11 umgeben ist. Außerhalb der Brenngas-Heizmischbohrungen 11 sind Sauerstoff-Heizmischbohrungen 7 angeordnet, die unter einem Winkel a schräg zum Austrittsende der Heizmischbohrungen 11 verlaufen und unmittelbar neben diesen austreten. Die Sauerstoff-Heizmischbohrungen 7 verlaufen unter einem Winkel a von 4° bis 5° zur Düsenachse. Die Heizmischbohrungen 7 weisen einen ringförmigen Verteilerringkanal 4 auf, in den eine Heizsauerstoffzuführung 5 einmündet, die nicht näher dargestellt ist. Vom Heizsauerstoff-Verteilerringkanal 4 gehen Heizsauerstoff-Dosierbohrungen 6 ab, die in die eigentliche Sauerstoff-Heizmischbohrung 7 einmünden. Die Heizsauerstoff-Dosierbohrung 6 hat einen Durchmesser von etwa 1 mm, während die Sauerstoff-Heizmischbohrung einen Durchmesser von 2,3 mm aufweist. Für das Brenngas ist ein ringförmiger Brenngas-Verteilerringkanal 3 vorgeshen, in den eine nicht näher dargestellte Brenngaszuführung 8 einmündet. Von dem Brenngas-Verteilerringkanal 3 verläuft eine Brenngas-Verbindungsbohrung 9 schräg zur Sauerstoff-Heizmischbohrung 7 und mündet in diese am oberen Ende ein. Diese Brenngas-Verbindungsbohrung 9 weist einen Durchmesser von ebenfalls 1 mm auf.

In die ringförmigen Brenngas-Verteilerringkanäle 3 münden nicht näher dargestellte Brenngaszuführungen 8. Somit kann von den Brenngas-Verteilerringkanälen 3 durch Brenngas-Dosierbohrungen 10 Brenngas in die Brenngas-Heizmischbohrungen 11 gelangen. Die Brenngas-Dosierbohrungen 10 haben einen Durchmesser von 1,3 mm. Die Brenngas-Heizmischbohrung 11 weist dagegen einen Durchmesser von 2,3 mm auf, wie die Sauerstoff-Heizmischbohrung. Von dem Heizsauerstoff-Verteilerringkanal 4 verläuft eine Heizsauerstoff-Verbindungsbohrung 12 zur Brenngas-Heizmischbohrung 11. Dabei weist die Heizsauerstoff-Verbindungsbohrung 12 einen Dosierabschnitt 13 mit verringertem Querschnitt auf, der etwa 0,5 mm beträgt. Somit erfolgt eine wechselseitige Zuführung von Heizsauerstoff zur Brenngas-Heizmischbohrung und von Brenngas zur Sauerstoff-Heizmischbohrung, wobei neben der eigentlichen Nachvermischung nach dem Austritt aus der Sauerstoff-Heizmischbohrung 7 und der Brenngas-Heizmischbohrung 11 eine in bestimmter Weise dosierte Vorvermischung erfolgt, indem dem Brenngas durch die Heizsauerstoff-Verbindungsbohrung 12 geringe Mengen anHeizsauerstoff zugeführt werden, während über die Brenngas-Verbindungsbohrung 9 auch dem Heizsauerstoff Brenngas in die Sauerstoff-Heizmischbohrung 7 zugeführt wird. Konstruktiv wird das dadurch erreicht, daß durch einen Teilungsversatz die Sauerstoff-Verbindungsbohrung 12, 13 und die Brenngas-Verbindungsbohrung 9 in der Sicht nach Fig. 1 hintereinander liegen.

Der Schneidsauerstoff-Zuführkanal 2 besteht aus einem Eingangsabschnitt 14, einem verengten Mittelabschnitt 15 und einem sich konisch erweiternden Ausgangsabschnitt 16. Der Eingangsabschnitt 14 des Schneidsauerstoff-Zuführkanals 2 besitzt einen Durchmesser von 5 mm, während der sich anschließende, verengte Mittelabschnitt einen Durchmesser von 2,6 via 3,25 mm aufweist. Der Ausgangsabschnitt 16 des Schneidsauerstoff-Zuführkanals 2 hat einen Austrittsdurchmesser von 4,3 mm, wobei sich die Austrittsbohrung unter einem Winkel β zur Mittelachse des Düsenkörpers von 7° erweitert.

Die so gestaltete Düse zum Brennschneiden erreicht bei einer sehr hohen Schneidgeschwindigkeit eine optimal kleine Schneidfuge. Durch die geünstige Wärmeentwicklung, die auch eine hohe Schneidgeschwindigkeit ermöglicht, wird ein optimaler Schlackenablauf ermöglicht, so daß sich nur vergleichsweise kleine Schlackenbärte ausbilden, wie auch die gesamte Schneidoberfläche wesentlich verbessert ist. Indem der Düsenabstand von den bisher üblichen 60 mm auf 120 mm vergrößert werden konnte, wird die Lebensdauer der Düsen wesentlich verlängert. Andererseits ist ein schneller Düsenwechsel möglich und somit eine einfache Wartung gegeben. Die Düse, deren Grundkörperlänge L des Düsenkörpers 30 mm beträgt, erfordert einen verhältnismäßig geringen Materialaufwand und ist auch von daher als kostengünstig anzusehen. Die Düse zeichnet sich aus durch einen geringen Lärm und auch einen geringen Verbrauch. Beim Betrieb mit Propan bei einem Druck von 0,6 bar und einem Heisauerstoff von 2,6 bar konnten optimale Ergebnisse erzielt werden. Indem diese vielseitigen Vorteile mit einer Düse erzielt werden, die trotz großer Schneidgeschwindigkeit geringe Schnittfugen verursacht, so daß eine erhebliche Materialersparnis gegeben ist, macht die Erfindung eine Düse mit einmaliger Optimierung der verschiedensten Anforderungen, die heute beim Brennschneiden gestellt werden, verfügbar. Die Betriebsdrücke betragen 10 bis 16 bar für den Schneidsauerstoff, etwa 2,5 bar für Heizsauerstoff und 0,6 bar für das Brenngas Propan.

In Fig. 2 ist eine Kurzdüse zum Flämmen dargestellt, die in ihrem prinzipiellen Aufbau der Düse nach Fig. 1 entspricht, wie aus den entsprechenden Bezugszahlen zu entnehmen ist. Auf dem Düsengrundkörper 1' ist auf der dem Austrittsende gegenüberliegenden Seite eine Verschlußplatte 20 montiert durch Hartlöten oder in anderer geeigneter Weise. Zur Unterstützung kann an dem Grundkörper 1' noch ein Ring 21 befestigt sein, an dem die Verschlußplatte 20 mit zur Auflage kommen kann. In der Mitte ist ein schlitzförmiger Sauerstoff-Zuführkanal 2' ausgebildet, der senkrecht zur Zeichenebene verläuft und einen Eingangsabschnitt 14' aufweist, der in einen verengten Mittelabschnitt 15' übergeht und an den sich ein konisch sich erweiternder Ausgangsabschnitt 16' anschließt. Dieser Ausgangsabschnitt kann auch stufenweise erweitert ausgebildet sein. Der Eingangsabschnitt 14' wird von der Verschlußplatte 20 nicht erfaßt, so daß für eine nicht dargestellte Flämmsauerstoffzuführung der Eingangsabschnitt 14 zugänglich ist. Die Verschlußplatte 20 weist mehrere Brenngaszuführungen 8' auf, durch die Brenngas in die quer verlaufenden Brenngas-Verteilerquerkanäle 3' gelangen kann. Von diesen gehen Brenngas-Dosierungsbohrungen 10' in die Brenngas-Heizmischbohrungen 11', und in entsprechender Weise gelangt durch die Sauerstoff-Zuführungsbohrungen 5' in der Verschlußplatte 20 Heizsauerstoff in die quer verlaufenden Heizsauerstoff-Verteilerquerkanäle 4' und durch Heizsauerstoff-Dosierungsbohrungen 6' in die Sauerstoff-Heizmischbohrungen 7'. Durch eine Brenngas-Verbindungsbohrung 9', die vom Brenngas-Verteilerquerkanal 3' in die Sauerstoff-Heizmischbohrung 7' führt, gelangt in dosierter Weise Brenngas in die Sauerstoff-Heizmischbohrung 7', während die Heizsauerstoff-Verbindungsbohrung 12' Heizsauerstoff von dem Heizsauerstoff-Verteilerquerkanal 4' der Brenngas-Heizmischbohrung 11' zuführt. Damit ist für eine Kurzdüse zum Flämmen der gleiche prinzipielle Aufbau gegeben und auch eine entsprechende Funktion gewährleistet. Der Düsengrundkörper 1' weist ebenfalls eine Länge L von etwa 30 mm auf.

Bei einer Kurzdüse zum Flämmen wurden vorteilhafte Ergebnisse mit einem Flämmsauerstoff-Zuführungskanal 2' erzielt, dessen Eingangsabschnitt 14' aus einem Kanal von 3 bis 6 mm Höhe bestand, wobei der verengte Mittelabschnitt 15' einen Spalt von 2 bis 4 mm Höhe aufwies, während der Austrittsspalt des Ausgangsabschnittes 16' 3 bis 5 mm betrug.

Mit einer derartig gestalteten Düse konnten wesentlich verbesserte Ergebnisse beim Flämmen erzielt werden, wobei - wie eingangs erwähnt - insbesondere die kurze Anheizzeit und die verbesserte Oberfläche des Werkstückes hervorzuheben sind.

## Patentansprüche

1. Runde oder flache Kurzdüse zum Brennschneiden oder Flämmen von Werkstücken oder dergleichen mit einem Zuführungskanal (2 ; 2') für den Schneid- oder Flämmsauerstoff und mindestens einem, vorzugsweise zwei symmetrisch zur Mittelachse. oder Mittelebene des Zuführungskanals (2 ; 2') angeordneten Ring bzw. Ringen oder beidseitigen Reihen von Heizmischbohrungen (7 ; 7'), wobei von ringförmigen bzw. an jeder Seite der Düse verlaufenden Verteilerkanälen (3, 4 ; 3', 4') für Heizgas und Heizsauerstoff Dosierungsbohrungen (10 bzw. 6 ; 10' bzw. 6') mit einem Dosierquerschnitt abgehen und in die Heizmischbohrungen (7, 11 bzw. 7', 11') mit einem Mischquerschnitt einmünden, dadurch gekennzeichnet, daß der Zuführungskanal einen Eingangsabschnitt (14 ; 14') mit einer scharfen, plötzlichen, fast übergangslosen Verengung in einem Mittelabschnitt (15 ; 15') auf einen Dosierquerschnitt (15 ; 15') von 1 bis 4 mm Durchmesser bzw. Höhe bei geringer Länge von weniger als 10 mm und einen daran anschließenden Ausgangsabschnitt (16 ; 16') mit gleichmäßiger (Winkel β) oder mehrstufiger Erweiterung auf eine Austrittsweite von 2 bis 6 mm aufweist.

2. Kurzdüse nach Anspruch 1, dadurch gekennzeichnet, daß mindestens ein Ring bzw. mindestens je Seite eine Reihe Heizmischbohrungen (7 bzw. 7') unter einem Winkel (a) schräg zum Zuführungskanal (2 ; 2') verläuft.

3. Kurzdüse nach Anspruch 1, dadurch gekennzeichnet, daß bei der Anordnung von zwei Ringen Heizmischbohrungen (7, 11) bzw. je Seite zwei Reihen von Heizmischbohrungen (7', 11') der außen liegende Ring bzw. die außen liegenden Reihen schräg und der innen liegende Ring bzw. die innen liegenden Reihen parallel zum Zuführungskanal (2; 2') geführt sind.

4. Kurzdüse nach Anspruch 3, dadurch gekennzeichnet, daß von den Verteilerkanälen (3, 4 ; 3', 4') im Bereich der Dosierungsbohrungen (6, 10 ; 6', 10') Verbindungsbohrungen (9,12 ; 9', 12') mit einem Dosierquerschnitt zu den Heizmischbohrungen (7, 11 : 7', 11') des benachbarten Ringes bzw. der benachbarten Reihe verlaufen.

5. Kurzdüse nach einem der Ansprüche 1 bis 4, dadurch gekennzeichnet, daß die außenliegenden Heizmischbohrungen (7 ; 7') unter einem Winkel (a) von 4 bis 5° zur Düsenachse verlaufen.

6. Kurzdüse nach einem der Ansprüche 1 bis 5, dadurch gekennzeichnet, daß die Heizsauerstoff-Dosierungsbohrung (6 ; 6') einen Durchmesser von ca. 1 mm aufweist.

7. Kurzdüse nach einem der Ansprüche 1 bis 6, dadurch gekennzeichnet, daß die Heizmischbohrungen (7, 11 ; 7', 11') einen Durchmesser von 2,3 mm aufweisen.

8. Kurzdüse nach einem der Ansprüche 4 bis 7, dadurch gekennzeichnet, daß die vom Heizgas-Verteilerkanal (3 ; 3') abgehenden Verbindungsbohrungen (9; 9') schräg zur äußeren Heizmischbohrung (7) verlaufen und einen Durchmesser von ca. 1 mm aufweisen.

9. Kurzdüse nach einem der Ansprüche 1 bis 8, dadurch gekennzeichnet, daß die vom Brenngas-Verteilerkanal (3 ; 3') abgehenden Dosierungsbohrungen (10 ; 10') einen Durchmesser von ca. 1,3 mm aufweisen.

10. Kurzdüse nach einem der Ansprüche 4 bis 9, dadurch gekennzeichnet, daß die von dem Heizsauerstoff-Verteilerkanal (4 ; 4') abgehenden Verbindungsbohrungen (12; 12') einen Bohrungsabschnitt (13) aufweisen, der einen Dosierungsdurchmesser von 0,5 mm besitzt.

11. Kurzdüse nach einem der Ansprüche 1 bis 10, dadurch gekennzeichnet, daß der Zuführungskanal (2) für den Schneidsauerstoff im Eingangsabschnitt (14) einen Durchmesser von ca. 5 mm, im sich anschließenden verengten Mittelabschnitt (15) einen Durchmesser von 1,8 bis 2,6 mm und in dem sich erweiternden Ausgangsabschnitt (16) einen Austrittsdurchmesser von 4,3 mm aufweisen.

12. Kurzdüse nach einem der Ansprüche 1 bis 10, dadurch gekennzeichnet, daß der Zuführungskanal (2') für den Flämmsauerstoff im Eingangsabschnitt (14') eine Höhe von 3 bis 6 mm, im verengten Mittelabschnitt (15') eine Spalthöhe von 2 bis 4 mm und in dem sich erweiternden Ausgangsabschnitt (16') einen Austrittsspalt von 3 bis 5 mm aufweist.

13. Kurzdüse nach Anspruch 11 oder 12, dadurch gekennzeichnet, daß der Ausgangsabschnitt (16 ; 16') des Zuführkanals (2; 2') sich unter einem Winkel (ß) von etwa 7° zur Düsenachse erweitert.

14. Kurzdüse nach einem der Ansprüche 1 bis 13, dadurch gekennzeichnet, daß die Düsengrundkörperlänge (L) ca. 30 mm beträgt.

15. Kurzdüse nach einem der Ansprüche 1 bis 14, dadurch gekennzeichnet, daß die an jeder Seite der Düse verlaufenden Verteilerkanäle (3', 4') von einer Zuführbohrungen (5', 8') enthaltenden Verschlußplatte (20) abgeschlossen sind.

## Claims

1. A round or flat tip for flame cutting or flame scarfing articles or the like, the tip having a feed duct (2 in Fig. 1 ; 2' in Fig. 2) for the cutting or flame oxygen and at least one ring, preferably two rings disposed symmetrically of the central axis or central plane of the feed duct (2 in Fig. 1 ; 2' in Fig. 2) or rows on both sides of heating mixing bores (7 in Fig. 1 ; 7' in Fig. 2), metering bores (10 and 6 in Fig. 1 ; 10' and 6' in Fig. 2) extending from distribution ducts (3 and 4 respectively in Fig. 1 ; 3' and 4' respectively in Fig. 2) for heating gas and heating oxygen, the latter ducts being annular or extending on each side of the tip respectively, the latter bores beginning with a metering cross-section and extending by way of a mixing cross-section into the heating mixing bores (7, 11 respectively in Fig. 1 ; 7', 11' in Fig. 2), characterised in that the feed duct has an entry part (14 in Fig. 1 ; 14' in Fig. 2) merging by way of a sharp abrupt and substantially transitionfree narrowing in a central part (15 in Fig. 1 ; 15' in Fig. 2) to a metering cross-section (15 in Fig. 1 ; 15' in Fig. 2) of from 1 to 4 mm in diameter or height, respectively, and of a reduced length of less than 10 mm, the central part merging into an exit part (16 in Fig. 1 ; 16' in Fig. 2) having a uniform (angle β) or multistep widening to an exit width of from 2 to 6 mm.

2. A tip according to claim 1, characterised in that at least one ring or at least one row on each side of heating mixing bores (7 in Fig. 1 ; 7' in Fig. 2) extends at an inclination (angle a) to the feed duct (2 in Fig. 1 ; 2' in Fig. 2).

3. A tip according to claim 1, characterised in that when two rings of heating mixing bores (7,11 in Fig. 1) or two rows per side of heating mixing bores (7', 11' in Fig. 2) are provided, the most outward ring or most outward rows extend inclinedly and the inner ring or inner rows extend parallel to the feed duct (2 in Fig. 1 ; 2' in Fig. 2).

4. A tip according to claim 3, characterised in that communicating bores (9, 12 in Fig. 1 ; 9', 12' in Fig. 2) extend with a metering cross-section from the distribution ducts (3, 4 in Fig. 1 ; 3', 4' in Fig. 2) near the metering bores (6,10 in Fig. 1 ; 6', 10' in Fig. 2) to the heating mixing bores (7, 11 respectively in Fig. 1 ; 7', 11' respectively in Fig. 2) of the adjacent ring or adjacent row respectively.

5. A tip according to any of claims 1-4, characterised in that the outer heating mixing bores (7 ; 7') extend at an angle (a) of from 4 to 5° to the tip axis.

6. A tip according to any of claims 1-5, characterised in that the metering bore (6, 6') for heating oxygen has a diameter of approximately 1 mm.

7. A tip according to any of claims 1-6, characterised in that the heating mixing bores (7, 11 ; 7', 11') have a diameter of 2.3 mm.

8. A tip according to any of claims 4-7, characterised in that the communicating bores (9 ; 9') starting from the heating gas distribution duct (3 ; 3' respectively) extend at an inclination to the outer heating mixing bore (7) and have a diameter of approximately 1 mm.

9. A tip according to any of claims 1-8, characterised in that the metering bores (10 ; 10') starting from the flame gas distribution duct (3 ; 3' respectively) have a diameter of approximately 1.3 mm.

10. A tip according to any of claims 4-9, characterised in that the communicating bores (12 ; 12') starting from the distribution duct (4, 4' respectively) for the heating oxygen have a bore part (13') with a metering diameter of 0.5 mm.

11. A tip according to any of claims 1-10, characterised in that the feed duct (2) for the cutting oxygen has a diameter of approximately 5 mm in the entry part (14), a diameter of from 1.8 to 2.6 mm in the following narrowed central part (15) and an exit diameter of 4.3 mm in the widening exit part (16).

12. A tip according to any of claims 1-10, characterised in that the flame oxygen feed duct (2') has a height of from 3 to 6 mm in the entry part (14'), a gap size of 2 to 4 mm in the narrowed central part (15') and an exit gap of 3-5 mm in the widening exit part (16').

13. A tip according to claim 11 or 12, characterised in that the exit part (16 ; 16') of the feed duct (2; 2' respectively) widens at an angle (β) of approximately 7° to the tip axis.

14. A tip according to any of claims 1-13, characterised in that the length (L) of the main body of the tip is approximately 30 mm.

15. A tip according to any of claims 1-14, characterised in that a closure plate (20) formed with feed bores (5', 8') closes the distribution ducts (3', 4') which extend on either side of the tip.

## Revendications

1. Buse courte, ronde ou plate, pour oxycoupage ou décapage à la flamme de pièces ou analogues, avec un canal d'alimentation (2 ; 2') pour l'oxygène de coupage ou de décapage à la flamme et au moins un, de préférence deux anneaux, ou des rangées bilatérales, d'alésages (7 ; 7') pour le mélange de chauffage, disposés symétriquement par rapport à l'axe médian ou au plan médian du canal d'alimentation (2 ; 2') et où à partir des canaux (3, 4 ; 3', 4') de répartition pour le gaz de chauffage et l'oxygène de chauffage disposés en anneaux ou de chaque côté de la buse, s'étendent des alésages de dosage (10 et 6 ; 10' et 6') avec une section transversàle de dosage débouchant dans les alésages (7, 11 ou 7', 11') pour le mélange de chauffage avec une section transversale de mélange, caractérisé en ce que, le canal d'alimentation possède un tronçon d'entrée (14, 14') avec un rétrécissement fortement marqué, brusque, presque sans transition avec un tronçon médjan (15, 15') de section transversale de dosage (15 ; 15') de 1 à 4 mm de diamètre ou d'hauteur, sur une faible longueur inférieure à 10 mm, et à la suite, un tronçon de sortie (16; 16') avec un élargissement régulier (angle β) ou polyétagé jusqu'à une largeur de sortie de 2 à 6 mm.

2. Buse courte selon la revendication 1, caractérisée en ce qu'au moins un anneau, ou au moins une rangée par côté, d'alésages (7 ; 7') pour le mélange de chauffage, s'étend obliquement sous un angle (α) par rapport au canal d'alimentation (2 ; 2').

3. Buse courte selon la revendication 1, carac- térisëe en ce que, lorsqu'il est prévu deux anneaux d'alésages (7, 11) pour le mélange de chauffage ou, par côté, deux rangées d'alésages (7', 11') pour le mélange de chauffage, l'anneau situé à l'extérieur ou les rangées situées à l'extérieur sont dirigés obliquement par rapport au canal d'alimentation (2 ; 2') tandis que l'anneau situé à l'intérieur ou les rangées situées à l'intérieur sont dirigés parallèlement à ce canal.

4. Buse courte selon la revendication 3, caractérisée en ce que des canaux de liaison (9, 12 ; 9', 12') ayant une section transversale de dosage partent des canaux (3, 4 ; 3', 4') de répartition dans la zone des alésages (7, 11 ; 7', 11') pour le mélange de chauffage de l'anneau voisin ou de la rangée voisine.

5. Buse courte selon une quelconque des revendications 1 à 4, caractérisée en ce que les alésages (7 ; 7') pour le mélange de chauffage situés à l'extérieur sont dirigés sous un angle (a) de 4 à 5° par rapport à l'axe de la buse.

6. Buse courte selon une quelconque des revendications 1 à 5, caractérisée en ce que l'alésage de dosage pour l'oxygène de chauffage (6 ; 6') a un diamètre d'environ 1 mm.

7. Buse courte selon une quelconque des revendications 1 à 6, caractérisée en ce que les alésages (7, 11 ; 7', 11') pour le mélange de chauffage ont un diamètre de 2,3 mm.

8. Buse courte selon une quelconque des revendications 4 à 7, caractérisée en ce que les canaux de liaison (9 ; 9') partant du canal (3 ; 3') de répartition de gaz de chauffage sont dirigés obliquement par rapport à l'alésage extérieur (7) pour le mélange de chauffage et ont un diamètre d'environ 1 mm.

9. Buse courte selon une quelconque des revendications 1 à 8, caractérisée en ce que les alésages de dosage (10 ; 10') partant du canal (3 ; 3') de répartition de gaz combustible ont un diamètre d'environ 1,3 mm.

10. Buse courte selon une quelconque des revendications 4 à 9, caractérisée en ce que les canaux de liaison (12 ; 12') partant du canal (4 ; 4') de répartition d'oxygène de chauffage présentent un tronçon (13) qui possède un diamètre de dosage de 0,5 mm.

11. Buse courte selon une quelconque des revendications 1 à 10, caractérisée en ce que le canal d'alimentation (2) pour l'oxygène de coupage présente dans le tronçon d'entrée (14) un diamètre d'environ 5 mm, dans le tronçon médian (15) plus étroit qui lui fait suite un diamètre de 1,8 à 2,6 mm et dans le tronçon de sortie (16) allant en s'élargissant un diamètre de sortie de 4,3 mm.

12. Buse courte selon une quelconque des revendications 1 à 10, caractérisée en ce que le canal d'alimentation (2') pour l'oxygène de décapage à la flamme présente dans le tronçon d'entrée (14') une hauteur de 3 à 6 mm, dans le tronçon médian (15') plus étroit une hauteur de fente de 2 à 4 mm et dans le tronçon de sortie (16') allant en s'élargissant une fente de sortie de 3 à 5 mm.

13. Buse courte selon la revendication 11 ou 12, caractérisée en ce que le tronçon de sortie (16 ; 16') du canal d'alimentation (2 ; 2') va en s'élargissant sous un angle (B) d'environ 7° par rapport à l'axe de la buse.

14. Buse courte selon une quelconque des revendications 1 à 13, caractérisée en ce que la longueur du corps de base de la buse (L) est d'environ 30 mm.

15. Buse courte selon une quelconque des revendications 1 à 14, caractérisée en ce que les canaux de répartition (3', 4') s'étendant de chaque côté de la buse sont fermés par une plaque de fermeture (20) contenant des trous d'alimentation (5', 8').
